# EUROPÄISCHE PATENTSCHRIFT

(11) **EP 1 023 515 B1**
(45) Veröffentlichungstag und Bekanntmachung des Hinweises auf die Patenterteilung: **16.01.2002**
(21) Anmeldenummer: 98955455.5
(22) Anmeldetag: 15.10.1998
(51) Int. Cl.: E05D 5/06, E05D 5/14, E05D 7/04, E05D 11/00

(54) **TÜR- ODER FENSTERBAND**
DOOR OR WINDOW HINGE PLATE
PAUMELLE DE PORTE OU DE FENETRE

(30) Priorität: 18.10.1997 DE 29718528 U
(43) Veröffentlichungstag der Anmeldung: 02.08.2000
(73) Patentinhaber: Niemann, Hans-Dieter, D-50169 Kerpen-Horrem (DE)
(72) Erfinder: Niemann, Hans-Dieter, D-50169 Kerpen-Horrem (DE)
(74) Vertreter: Eichler, Peter, Dipl.-Ing.
(86) Internationale Anmeldenummer: EP9806533
(87) Internationale Veröffentlichungsnummer: WO9920864

(56) Entgegenhaltungen:
- EP-A- 0 659 968
- DE-A- 4 323 513
- DE-U- 29 622 639

## Beschreibung

Die Erfindung bezieht sich auf ein Tür- oder Fensterband mit den Merkmalen des Oberbegriffs des Anspruchs 1.

Ein Tür- oder Fensterband mit den vorgenannten Merkmalen ist aus der EP-A-0 659 968 bekannt. Der Bandlappen und seine Ränder bilden einen U-Profil, wobei der den Lagerbolzen hintergreifende Wandabschnitt des Bandlappens erforderlich ist, um hier eine Klemmschraube zu positionieren, die zur Fixierung des Lagerbolzens in dessen umlaufende Rille eingeschraubt werden muß. Diese Ausgestaltung des Bandes hat zur Folge, daß der Lagerbolzen vergleichsweise weit vom Flügel entfernt bzw. vor dem Bandlappen angeordnet ist, um zwischen dem Lagerbolzen und dem Flügel den erforderlichen Platz für den Wandabschnitt des Bandlappens zu schaffen. Die vergleichsweise distanzierte Anordnung des Lagerbolzens vom Flügel führt insbesondere bei geöffnetem Flügel und größeren Flügelgewichten zur erheblichen Belastungen des Bandes, so daß dessen Einsatzbereich entsprechend eingeschränkt ist.

Aus dem DE-U-296 22 639 ist ein gattungsähnliches Band bekannt, bei dem der Lagerbolzen im Vergleich zum vorbeschriebenen Band dichter am Flügel angeordnet ist. Bei diesem Band ist der Bandlappen kürzer, hintergreift den Lagerbolzen also nicht, der ausschließlich von frei vorspringenden Rändern des Bandlappens gehalten ist. Auch dieses bekannte Band ist für größere Flügellasten nicht geeignet, weil die freivorspringenden Ränder des Bandlappens bei größeren Belastungen instabil werden können.

Der Erfindung liegt daher die Aufgabe zugrunde, ein Tür- oder Fensterband mit den eingangs genannten Merkmalen so zu verbessern, daß es insbesondere bei großen Flügellasten stabil bleibt.

Diese Aufgabe wird dadurch gelöst, daß der Lagerbolzen von einem Wandabschnitt des Bandlappens hintergriffen ist und der Bandlappen in seinem Wandabschnitt eine dem Umfang des Lagerbolzens angepaßte Ausnehmung hat, in der der Lagerbolzen direkt oder mittels einer Lagerhülse angeordnet ist.

Für die Erfindung ist wesentlich, daß der Lagerbolzen vergleichsweise dicht am Flügel positioniert werden kann und trotzdem eine stabilisierende Verbindung der Ränder des Bandlappens durch diesen selbst erfolgt. Eine derartige Positionierung wird durch die Ausnehmung erreicht, in der der Lagerbolzen angeordnet ist. Sofern das Band zur Vermeidung von Reibung mit Lagerhülsen ausgebildet ist, in die der Lagerbolzen eingreift bzw. die den Lagerbolzen umschließen, kann auch eine solche Lagerhülse in der Ausnehmung angeordnet sein, so daß der Lagerbolzen indirekt in die Ausnehmung eingreift.

Damit sich der Bandlappen in seiner Längsrichtung möglichst weit erstrecken kann, was eine entsprechend verbesserte Stabilisierung der den Lagerbolzen haltenden Ränder bedeutet, kann das Band so ausgebildet werden, daß die Ausnehmung teilzylindrisch ist und den Lagerbolzen über dessen Mitte hinaus übergreift. Die teilzylindrische Ausbildung der Ausnehmung bewirkt eine optimale Anpassung an den Lagerbolzen oder an dessen Lagerhülse und damit minimalen Platzverlust. Die Übergreifung des Lagerbolzens über dessen Mitte hinaus bewirkt eine entsprechend vergrößerte Abstützung des Lagerbolzens mit entsprechender verbesserter Führung und Stabilisierung der Ränder des Bandlappens.

Zweckmäßig ist es, wenn sich die Ausnehmung des Bandlappens stufenlos von der Auflagefläche für die Klemmplatte aus erstreckt. Infolgedessen kann das Band in der Längsrichtung des Bandlappens kompakter sein.

Das Tür- oder Fensterband kann dahingehend ausgestaltet werden, daß die Abdeckkappe lagerbolzenseitig eine Abwinkelung aufweist, die am Lagerbolzen abgestützt ist und mit einer Kante überlappend in eine Ausnehmung eines am feststehenden Tür- oder Fensterrahmen anschlagbaren Lagerbocks eingreift. Die Abstützung der Abdeckkappe am Lagerbolzen bzw. indirekt an dessen Lagerhülse dient einerseits der Befestigung der Abdeckkappe, kann aber auch zur Stabilisierung des Bandes herangezogen werden, wenn die Abdeckkappe im übrigen hinreichend fest mit den anderen Bauteilen des Bandes verbunden ist. Die überlappend in eine Ausnehmung des Lagerbocks eingreifende Kante sorgt für eine Abdichtung des Bandes in dessen Gelenkbereich und fördert die Ansehnlichkeit des Bandes.

Das Tür- oder Fensterband kann auch so ausgestaltet werden, daß die Abdeckkappe lagerbolzenseitig eine Abwinkelung aufweist, an der ein den Bandlappen im Bereich seiner Ausnehmung hintergreifender Haltelappen befestigt ist. Der am Bandlappen angreifende Haltelappen dient der Befestigung der Abdeckkappe im Lagerbolzenbereich mittels Klemmung. Dabei wird die Elastizität des Werkstoffs der Abdeckkappe ausgenutzt, die beispielsweise aus einer Aluminiumlegierung besteht.

Die Erfindung bezieht sich des weiteren auf ein Tür- oder Fensterband mit den Merkmalen des Oberbegriffs des Anspruchs 6. Ein Band mit diesen Merkmalen ist aus der DE-C-37 19 516 bekannt. Die bekannte Abdeckkappe deckt nur die Klemmplatte ab und greift nicht in den Bereich des Lagerbolzens ein. Sie vermag daher das Band im Bereich des Lagerbolzens nicht zu stabilisieren und ist darüber hinaus vergleichsweise wenig einbruchssicher. Auch diesem Band liegt daher die oben genannte Aufgabe zugrunde, eine Verbesserung dahingehend zu erreichen, daß das Band insbesondere bei grossen Flügellasten stabil bleibt.

Diese Aufgabe wird dadurch gelöst, daß die Abdeckkappe das Lagerauge zwischen rahmenseitigen Ränderabschnitten mit einem Haltelappen umfaßt, der zwischen das Lagerauge und einen am feststehenden Tür- oder Fensterrahmen anschlagbaren Lagerbock eingreift und das Lagerauge umklammert. Auch in diesem Fall kann der Lagerbolzen vergleichsweise dicht am Flügel positioniert werden und durch das Lagerauge erfolgt eine Stabilisierung der Ränder bzw. der rahmenseitigen Ränderabschnitte. Der am Lagerauge angreifende Haltelappen dient der Befestigung der Abdeckkappe im Lagerbolzenbereich mittels Klemmung und die Abdeckkappe ihrerseits dient der Stabilisierung des Bandes im Bereich des Lagerbolzens, so daß das Lagerauge vergleichsweise dünnwandig ausgeführt werden kann.

Wenn das Lagerauge haltelappenseitig verdickt ausgebildet ist, dient das der Stabilisierung des Bandes in der Hauptlastrichtung vom feststehenden Rahmen weg, um hier eine Verformung des Lagerauges zu verhindern.

Die Stabilisierung des Bandes im Bereich des Lagerbolzens kann dadurch gefördert werden, daß das Lagerauge haltelappenabseitig eine die Abdeckkappe abstützende Anlagefläche aufweist.

Es ist vorteilhaft, das Tür- oder Fensterband so auszubilden, daß der Bandlappen im Bereich seiner Ausnehmung oder einer Verbindungsstelle mit dem Lagerauge nur einen Bruchteil seiner Dicke aufweist. Infolgedessen ist es möglich, das Band vertikal zur Rahmenebene entsprechend kompakt auszubilden, was ebenfalls zur Steigerung der Belastungsfähigkeit des Bandes beiträgt. Hierdurch kann auch erreicht werden, daß der Lagerbolzen dichter am Flügel positioniert werden kann.

Eine weitere Stabilisierung des Bandes ist dadurch möglich, daß die rahmenseitigen Ränderabschnitte des Bandlappens im Bereich der Ausnehmung oder des Lagerauges quer zum Lagerbolzen verdickt sind, im Vergleich zu den auf der anderen Seite des Lagerbolzens vorhandenen Ränderabschnitten. Am Band ist hinreichend Platz für solche Verdickungen, weil ein den Lagerbolzen haltender Lagerbock ohnehin Platz für seine Anordnung am feststehenden Blendrahmen benötigt.

Das Tür- oder Fensterband kann weiterhin dahingehend ausgestaltet sein, daß die Abdeckkappe an ihrem lagerbolzenabgewandten Ende U-artig ausgebildet ist und mit einem Schenkel den Bandlappen hintergreift, und daß an dem hintergreifenden Schenkel eine in den Bandlappen einhakende Rastnase oder Rastrippe vorhanden ist. Eine derartige U-artige Ausgestaltung der Abdeckkappe ist aus der vorgenannten DE-U-296 22 639 bekannt. Die Positionierung der bekannten Abdeckkappe ist jedoch nicht voll befriedigend. Eine solche verbesserte Positionierung wird dadurch erreicht, daß die Abdeckkappe ein in den Bandlappen einhakende Rastnase oder Rastrippe aufweist. Entsprechend dieser verbesserten Positionierung kann auch eine verbesserte Stabilisierung des Bandes durch die Abdeckkappe erreicht werden, insbesondere, wenn diese zwischen die Ränder des Bandlappens eingesetzt ist.

Es ist vorteilhaft, das Band so auszugestalten, daß die im Bereich der Ausnehmung des Bandlappens oder des Lagerauges gelegenen Ränderabschnitte über die benachbarten Ränderkanten vorspringen. Dadurch wird der Einsatz durchmesserstärkerer Lagerbolzen ermöglicht bzw. es wird der Einsatz von Lagerhülsen erreicht, ohne daß der Durchmesser der Lagerbolzen über die Gebühr verringert werden müßte. Diese Ausgestaltung ist insbesondere für Schwerlastbänder von Vorteil.

Eine weitere vorteilhafte Ausgestaltung liegt dann vor, wenn die Ränder des Bandlappens Absetzungen aufweisen, in die die Kanten der Abdeckkappe mit fluchtenden Kappenaußenflächen eingepaßt sind. Es ergibt sich ein vergleichsweise paßgenauer Sitz der Abdeckkappe zwischen den Rändern. Hierdurch und infolge der Umklammerung des Bandlappens an dessen beiden Enden erfolgt eine Stabilisierung des Sitzes der Abdeckkappe, die dementsprechend das gesamte Band stabilisiert und selbst nur vergleichsweise schwer entfernt werden kann, z.B. im Falle von Einbruchsversuchen bei türaußenseitig oder fensteraußenseitig liegenden Bändern.

Die Erfindung wird anhand in der Zeichnung dargestellten-Ausführungsbeispielen erläutert. Es zeigt:
- Fig.1a: einen Längsschnitt durch einen Türaufbau im Bereich eines Türbandes,
- Fig.1b: eine der Fig.1a ähnliche Schnittdarstellung bei einem Türband mit abweichend ausgebildeter Abdeckkappe,
- Fig.2: eine Aufsicht auf ein Türband gemäß der Fig.1 bei teilweise weggebrochen dargestellter Abdeckkappe,
- Fig.3: einen vergrößerten Längsschnitt durch einen Bandlappen eines Bandes der Fig.1 bis 2,
- Fig. 4: eine perspektivische Darstellung eines mit speziellen Rändern versehenen Bandlappens mit darüber angeordneter, mit dem Bandlappen zusammenzubauender Abdeckkappe, und
- Fig.5: eine der Fig.1a ähnliche Schnittdarstellung eines Türbandes mit abweichend ausgebildeter Halterung des Lagerbolzens.

Das in den Fig. 1a, 1b dargestellte Türband 10 ist einerseits an einem Flügel 11 und andererseits an einem feststehenden Rahmen 27 angeschlagen. Beide Rahmen bestehen beispielsweise aus Kunststoff und sind in einer zentralen Hohlkammer 35 bzw. 36 mit einem Verstärkungsprofil 37 bzw. 38 versehen. Der Flügel 11 kann im Sinne des Pfeils 39 verschwenkt werden, um ihn zu öffnen. Hierzu ist das Band 10 entsprechend gelenkig ausgebildet.

Das Band 10 besitzt einen am Rahmen 27 fest angeschlagenen Lagerbock 28, der in bekannter Weise einen Lagerbolzen 15 hat, der sich gemäß Fig.2 parallel zur Rahmen- bzw. Türebene vertikal erstreckt und an seinem oberen Ende die gelenkige Anordnung eines zum Lagerbock 28 weiteren Lagerteils gestattet, das am Flügel 11 befestigt wird. Wesentlicher Bestandteil dieses zweiten Lagerteils ist ein Bandlappen 12, der direkt auf der Flügelrahmenaußenfläche 11' aufliegt. Die Befestigung des Bandlappens 12 erfolgt mit einer Klemmplatte 17, die ihrerseits auf der Auflagefläche 12' des Bandlappens 12 aufliegt. Die Klemmplatte 17 ist in der Rahmenebene unverstellbar, wie der Einlaßstift 40 erkennen läßt, der mit einem-Ende fest in der Klemmplatte 17 sitzt und mit dem anderen Ende in ein Loch des Rahmens 11 eingreift. Die Klemmplatte 17 hat Befestigungsmittel 18 in Gestalt von in den Fig.1,2 dargestellten Befestigungsschrauben 41, welche Langlöcher 42 des Bandlappens 12 durchgreifen und so fest gezogen werden können, daß die Klemmplatte 17 den Bandlappen 12 am Flügel 11 festklemmt. Es sind je Langloch 42 mehrere Befestigungsmittel 18 bzw. Befestigungsschrauben vorhanden, wie Fig.2 zeigt. Infolgedessen kann der Bandlappen 12 bei einem Lockern der Schrauben 41 in seiner Längsrichtung verstellt werden. Eine derartige Verstellung dient dazu, die in der Rahmenebene erforderliche horizontale Justierung des Flügels 11 relativ zum Rahmen 27 vornehmen zu können.

Zur Verstellung des Bandlappens 12 dienen Stellmittel 19 in Gestalt einer Stellschraube 43 und einer Stellmutter 44. Beide sind teils in Ausnehmungen des Bandlappens 12 und teils in Ausnehmungen der Klemmplatte 17 untergebracht, so daß die beiden letztgenannten entsprechend flächig aufeinander liegen. Die Stellschraube 43 greift mit ihrem Kopf 43' in eine Ausnehmung 45 des Bandlappens 12 und die Stellschraube 44 ist in einer Ausnehmung 45 der Klemmplatte 17 festgelegt. Der Kopf 43' der Stellschraube 43 ist mit einer nicht dargestellten Innenmehrkant-Ausnehmung versehen, in die ein Stellschlüssel eingreifen kann. Eine Verdrehung führt infolge der in der Klemmplatte 17 festgelegten Stellmutter 44 dazu, daß der Schraubenkopf 43' den Bandlappen 12 zwischen der Klemmplatte 17 und dem Flügel 11 verschiebt. Damit diese Verschiebung durch die Stellmutter 44 nicht behindert wird, ist der Bandlappen 12 gemäß Fig.1 mit einem Längsschlitz 47 versehen.

Der Bandlappen 12 ist mit den in Fig.4 unten dargestellten Rändern 13 versehen, die von der Fensterebene weg vorspringen und Lagerbohrungen 48 für den Lagerbolzen 15 bzw. dessen Lagerhülse 22 aufweisen. Die Lagerbohrungen 48 sind kreisförmig und mit halbkreisförmigen Erweiterungen 49 versehen, die mit im Querschnitt dreieckigen Ausnehmungen 50 der Lagerhülse 22 in Deckung gebracht werden können, wie Fig.1a, 1b zeigen. In den durch die Ausnehmung 50 und die Erweiterung 49 gemeinsam gebildeten Querschnitt wird ein nicht dargestelltes Sperrteil eingebracht, das beispielsweise Bestandteil der in Fig.2 schematisch dargstellten Bolzenkappe 51 sein kann. Das Sperrteil sichert die Winkelstellung der Lagerhülse 22. Die Fig. 1a, 1b zeigen, daß die Lagerhülse 22 mehrere dreieckige Ausnehmungen 50 hat, die jeweils in Deckung mit einer der Erweiterungen 49 gebracht werden können. Die Lagerhülse 22 hat dementsprechend zahlreiche Einstellpositionen. Aus den Fig. 1a, 1b ist ersichtlich, daß der Lagerbolzen 15 in Bezug auf die Lagerhülse 22 exzentrisch ausgebildet ist. Wird die relative Winkelstellung der Lagerhülse 22 verändert, verändert sich entsprechend die Position des Lagerbolzens 15 vertikal zum Rahmen 27. Durch Einstellung der Winkelstellungen der Lagerhülse 22 kann dementsprechend eine Justierung vertikal zum Rahmen 27 erfolgen, nämlich eine Andruckjustierung des Flügels 11.

Der Bandlappen 12 hintergreift den Lagerbolzen 15 und verbindet die flügelseitigen Ränderabschnitte 23 des Bandlappens 12 miteinander. Es ergibt sich eine dementsprechende Versteifung des Bandlappens 12 in diesem Bereich. Der hintergreifende Wandabschnitt 16 des Bandlappens 12 ist jedoch mit einer Ausnehmung 21 versehen, die gemäß Fig.3 teilzylindrisch ist. Die Ausnehmung 21 ist an den Umfang des Lagerbolzens 15 angepaßt, wie die Identität der Radien der Lagerbohrung 48 und der Ausnehmung 21 zeigen. Der Wandabschnitt 16 hintergreift den Lagerbolzen 15 über dessen Mitte hinaus, so daß sich eine Umfassung des Lagerbolzens 15 von etwa 120 Winkelgrad ergibt. Die Umfassung reicht bis in die unmittelbare Nähe der Erweiterung 49, so daß eine entsprechend große Verstellbarkeit der Lagerhülse 22 gegeben ist, ohne daß dabei auf eine besondere Gestaltung des Wandabschnitts 16 Rücksicht genommen werden müßte. Der Wandabschnitt 16 greift so am Bandlappen 12 an, daß sich seine Ausnehmung 21 stufenlos von der für die Klemmplatte 17 bestimmten Auflagefläche 12' aus erstreckt, so daß der Bereich 12'' des Bandlappens 12 voll zur Stabilisierung der Abstützung des Lagerbolzens 15 bzw. der Lagerhülse 12 zur Verfügung steht.

Der Wandabschnitt 16 ist so ausgebildet, daß er über die Auflagefläche 12''' des Bandlappens 12 vorsteht. Das ist bezüglich einer sicheren Auflage des Bandlappens 12 auf dem Flügel 11 unschädlich, weil der Bandlappen in diesem Bereich in den Lagerbock 28 eingreift, der hier den Abstand der Fläche 11' des Flügels 11 bis zum Rahmen 27 überbrückt.

Aus dem gleichen Grund ist es vorteilhaft, die Ränderabschnitte 23 des Bandlappens 12 in Vergleich zu den Ränderabschnitten 24 zu verdicken. Die Verdickung führt zu einer verbesserten Aufnahme der zum Rahmen senkrechten Belastungen aus dem Achsbolzen und bewirkt eine Stabilisierung des Bandes in diesem Bereich, ohne daß dadurch eine Schwächung des Lagerbocks 28 auftreten kann.

Damit der Achsbolzen 15 bzw. seine Lagerhülse 22 mit vergleichsweise großen Durchmessern eingesetzt werden können, die in Bezug auf die Schwerlasteigenschaft des Bandes erwünscht sind, werden die Ränder 13 des Bandlappens 12 dahingehend modifiziert, daß die Ränderabschnitte 24, die im Bereich der Ausnehmung 21 dem Wandabschnitt 16 abgewendet sind, über die benachbarten Ränderkanten vorspringen. Diese Ausgestaltung beeinflußt nicht nur die Stabilität des Bandes, sondern auch dessen Aussehen positiv. Das flügelseitige Bandteil wirkt schlank.

Der Bandlappen 12, seine Klemmplatte 17 und der Achsbolzen 15 bzw. dessen Lagerhülse 22 werden durch eine Abdeckkappe 20 abgedeckt. In Fig.4 ist die Abdeckkappe 20 im oberen Teil perspektivisch dargestellt. Die Fig. 1a, 1b zeigen eine Schnittdarstellung im Einbauzustand, in dem die Abdeckkappe 20 mit ihren Kanten zwischen die Ränder 13 des Bandlappens 12 eingebaut ist, so daß die Außenflächen 34 der Kappe 20 mit den Kanten der Ränder 13 fluchten. Fig.4 zeigt unten eine besondere Ausgestaltung der Ränder 13 dahingehend, daß sie Absetzungen 33 aufweisen, die so tief sind, daß sie der Dicke der Kappenwand entsprechen. Die Absetzungen bilden, wie die die perspektivische Darstellung erkennen läßt, zusätzliche vertikale Abstützungen der Kappe 20, so daß diese das Band im umklammerten Bereich stabilisieren hilft bzw. auch in ihrer Stellung stabilisiert ist, um einer gewaltsamen Entfernung so gut wie möglich widerstehen zu können.

Die Abdeckkappe 20, die mit ihren Kanten 20''' in die vorbeschriebenen Absetzungen 33 eingreift, ist an ihren Enden 20',20'' unterschiedlich ausgebildet. Das Ende 20'' ist lagerbolzenseitig mit in Fig. 1a, 1b unterschiedlich ausgebildeten Abwinkelungen 25,29 versehen. Beide Abwinkelungen weisen jedoch Abstützrippen 51 auf, die an der Lagerhülse 22 anliegen und die Abdeckkappe 20 in Längsrichtung abstützen. Gemäß Fig. 1a ist die Abwinkelung 29 mit einem Haltelappen 30 versehen, der von der Abwinkelung 29 in die Richtung des anderen Endes 20' vorspringt und den Wandabschnitt 16 des Bandlappens 12 hintergreift und gemeinsam mit der Abdeckkappe 20 umklammert. Dabei ist der Haltelappen 30 der Außenumfangsfläche des Wandabschnitts 16 angepaßt.

Die vorbeschriebene Umklammerung ist bei der Ausbildung der Abdeckkappe 20 nach Fig.1b nicht vorhanden. Hier greift die Abwinkelung 25 mit einer Kante 25' in eine Ausnehmung 26 des Lagerbocks 28. Die Ausnehmung 26 ist so gestaltet, daß sie bei einem Verschwenken des Flügels kein Hindernis für das erforderliche Verschwenken der Kante 25 der Abdeckkappe 20 bildet. Bei geschlossenem Fensterflügel dichtet die Kante 25' den Lagerbolzenbereich nach außen ab und verhindert einen den Lagerbolzen zum Zwecke eines gewaltsamen Aufbruchs verhindernden Eingriff. In beiden Fällen der Fig. 1a, 1b ist die Abdeckkappe in dem Bereich ihrer Abwinkelung 25,29 derart ausgebildet, daß sie den durch die Verstellungen der Lagerhülse 22 bedingten Abstandsänderungen zu entsprechen vermag, ohne daß es zu einem Lockern der Abdeckkappe 20 in diesem Bereich kommt.

Das andere Ende 20' der Abdeckkappe 20 ist jeweils U-artig ausgebildet. An einer den U-Boden 52 bildenden Abwinkelung sitzt als weitere Abwinkelung ein Schenkel 31, der den Bandlappen 12 hintergreift. Im U-Boden 52 befindet sich gemäß den Fig. 1a, 1b eine Bohrung, die durch einen Stopfen 53 verschlossen ist. Nach der Entfernung dieses Stopfens 53 ist der Kopf 43' der Verstellschraube 43 zugänglich und kann ohne Abnehmen der Abdeckkappe 22 mittels Eingriffs eines Einsteckschlüssels in die nicht dargestellte Innenmehrkantausnehmung verdreht werden.

Der den Bandlappen 12 hintergreifende Schenkel 31 ist mit einer Rastrippe versehen, die in eine entsprechend positionierte, nicht näher bezeichnete Rastkerbe des Bodens des Bandlappens eingreift und hierfür eine zusätzliche Verankerung der Abdeckkappe 20 sorgt.

In Fig.5 bezeichnen die Bezugszeichen die selben Bauteile, wie in den Fig. 1a, 1b. Insoweit wird von einer nochmaligen Beschreibung der Fig.5 Abstand genommen und Bezug zu den vorbeschriebenen Darstellungen hergestellt. Von größerer Bedeutung ist jedoch die Ausbildung des Bandes im Bereich der Halterung des Lagerbolzens 15 durch das zweite Lagerteil mit seinem Bandlappen 12. An dessen lagerbockseitigen Kante ist statt des vorbeschriebenen Bandlappens 12 ein Lagerauge 54 vorhanden, wobei eine Verbindungsstelle 55 zwischen dem Bandlappen 12 und dem Lagerauge 54 eine einstückige Verbindung darstellt. Das Lagerauge 54 umschließt den Lagerbolzen 15 bzw. die letzteren umgebende Lagerhülse 22 vollständig. An ihren zur Darstellungsebene senkrechten Enden ist das Lagerauge 54 mit Ränderabschnitten 23,24 einstückig, so daß sich auch bei bildwandiger Ausbildung des Lagerauges 24 eine insgesamt vorzügliche Stabilität ergibt.

Die Stabilität der Lagerung des Lagerbolzens 15 wird dadurch spezifiziert, daß das Lagerauge 54 lagerbockseitig verdickt ausgebildet ist, verglichen mit der lagerbockabgewendeten Wandstärke des Lagerauges 54.

Als weitere Stabilisierungsmaßnahme kann die Ausgestaltung der Abdeckkappe 20 angesehen werden. Dies ist im Bereich ihrer Auswölbung 56, mit der sie sich dem vorspringenden Kantenverlauf der vorspringenden Ränderabschnitte 24 anpaßt, mit einer Abwinkelung 29 versehen, die im wesentlichen senkrecht zur Rahmenebene ausgebildet ist. Ein Haltelappen 30 hintergreift das Lagerauge 54 und umklammert es formschlüssig, so daß die Abdeckkappe 20 festgeklemmt ist. Der Haltelappen 30 liegt dabei zwischen rahmenseitigen Ränderabschnitten 23 der Ränder 13 des Bandlappens 12. Für die Umklammerung wird auf die Beschreibung zur Fig.1a Bezug genommen. Eine Verbesserung der Klemmwirkung ist dadurch gegeben, daß das Lagerauge 54 mit einer Anlagefläche 57 für die Auswölbung 56 der Abdeckkappe 20 versehen ist. Infolge der flächenförmigen Anlage erfolgt eine verbesserte Abstützung der Abdeckkappe 20 gegen Verdrehungen.

## Patentansprüche

1. Tür- oder Fensterband (10), mit einem am Tür- oder Fensterflügel (11) angeordneten flachen Bandlappen (12), der einander parallel vorspringende Ränder (13) hat, die an je einem Ende (14) einen Lagerbolzen (15) lagern, mit einer auf dem Bandlappen (12) aufliegenden Klemmplatte (17), welche den Bandlappen (12) durch Betätigung von in den Flügel (11) eingreifenden Befestigungsmitteln (18) am Flügel (11) festzuklemmen vermag, mit einer den nicht festgeklemmten Bandlappen (12) zwischen seinen Rändern (13) relativ verschiebenden Stellmitteln (19), und mit einer den Bandlappen (12) und seine Klemmplatte (17) und den Lagerbolzen (15) übergreifenden Abdeckkappe (20), **dadurch gekennzeichnet, daß** der Lagerbolz (15) von einem Wandabschnitt (16) des Bandlappens (12) hintergriffen ist, und der Bandlappen (12) in seinem Wandabschnitt (16) eine dem Umfang des Lagerbolzens (15) angepaßte Ausnehmung (21) hat, in der der Lagerbolzen (15) direkt oder mittels einer Lagerhülse (22) angeordnet ist.

2. Tür- oder Fensterband nach Anspruch 1, **dadurch gekennzeichnet, daß** die Ausnehmung (21) teilzylindrisch ist und den Lagerbolzen (15) über dessen Mitte hinaus übergreift.

3. Tür- oder Fensterband nach Anspruch 1 oder 2, **dadurch gekennzeichnet, daß** sich die Ausnehmung (21) des Bandlappens (12) stufenlos von der Auflagefläche (12') für die Klemmplatte (17) aus erstreckt.

4. Tür- oder Fensterband nach einem oder mehreren der Ansprüche 1 bis 3, **dadurch gekennzeichnet, daß** die Abdeckkappe (20) lagerbolzenseitig eine Abwinkelung (25) aufweist, die am Lagerbolzen (15) abgestützt ist und mit einer Kante (25') überlappend in eine Ausnehmung (26) eines am feststehenden Tür- oder Fensterrahmen (27) an-schlagbaren Lagerbocks (28) eingreift.

5. Tür- oder Fensterband nach einem oder mehreren der Ansprüche 1 bis 4, **dadurch gekennzeichnet, daß** die Abdeckkappe (20) lagerbolzenseitig eine Abwinkelung (29) aufweist, an der ein den Bandlappen (12) im Bereich seiner Ausnehmung (21) hintergreifender Haltelappen (30) befestigt ist.

6. Tür- oder Fensterband (10), mit einem am Tür- oder Fensterflügel (11) angeordneten flachen Bandlappen (12), der einander parallel vorspringende Ränder (13) hat, zwischen denen eine auf dem Bandlappen (12) aufliegende Klemmplatte (17) vorhanden ist, welche den Bandlappen (12) durch Betätigung von in den Flügel (11) eingreifenden Befestigungsmitteln (18) am Flügel (11) festzuklemmen vermag, mit einer den nicht festgeklemmten Bandlappen (12) zwischen seinen Rändern (13) relativ verschiebenden Stellmitteln (19), mit einem Lagerbolzen (15), der in ein mit dem Bandlappen (12) und mit den Rändern (13) festes Lagerauge (54) eingreift, und mit einer den Bandlappen (12) und seine Klemmplatte (17) übergreifenden Abdeckkappe (20), **dadurch gekennzeichnet, daß** die Abdeckkappe (20) das Lagerauge (54) zwischen rahmenseitigen Ränderabschnitten (23) mit einem Haltelappen (30) umfaßt, der zwischen das Lagerauge (54) und einen am feststehenden Tür- oder Fensterrahmen (27) anschlagbaren Lagerbock (28) eingreift und das Lagerauge (24) umklammert.

7. Tür- oder Fensterband nach einem oder mehreren der Ansprüche 1 bis 6, **dadurch gekennzeichnet, daß** das Lagerauge (54) haltelappenseitig verdickt ausgebildet ist.

8. Tür- oder Fensterband nach einem oder mehreren der Ansprüche 1 bis 7, **dadurch gekennzeichnet, daß** das Lagerauge (54) haltelappenabseitig eine die Abdeckkappe (20) abstützende Anlagefläche (57) aufweist.

9. Tür- oder Fensterband nach einem oder mehreren der Ansprüche 1 bis 8, **dadurch gekennzeichnet, daß** der Bandlappen (12) im Bereich seiner Ausnehmung (21) oder einer Verbindungsstelle (55) mit dem Lagerauge nur einen Bruchteil seiner Dicke aufweist.

10. Tür- oder Fensterband nach einem oder mehreren der Ansprüche 1 bis 9, **dadurch gekennzeichnet, daß** die rahmenseitigen Ränderabschnitte (23) des Bandlappens (12) im Bereich der Ausnehmung (21) oder des Lagerauges quer zum Lagerbolzen (15) verdickt sind, im Vergleich zu den auf der anderen Seite des Lagerbolzens (15) vorhandenen Ränderabschnitten (24).

11. Tür- oder Fensterband nach einem oder mehreren der Ansprüche 1 bis 10, **dadurch gekennzeichnet, daß** die Abdeckkappe (20) an ihrem lagerbolzenabgewandten Ende (20') U-artig ausgebildet ist und mit einem Schenkel (31) den Bandlappen (12) hintergreift, und daß an dem hintergreifenden Schenkel (31) eine in den Bandlappen (12) einhakende Rastnase oder Rastrippe (32) vorhanden ist.

12. Tür- oder Fensterband nach einem oder mehreren der Ansprüche 1 bis 11, **dadurch gekennzeichnet, daß** die im Bereich der Ausnehmung (21) des Bandlappens (12) oder des Lagerauges (54) gelegenen Ränderabschnitte (23) über die benachbarten Ränderkanten vorspringen.

13. Tür- oder Fensterband nach einem oder mehreren der Ansprüche 1 bis 12, **dadurch gekennzeichnet, daß** die Ränder (13) des Bandlappens (12) Absetzungen (33) aufweisen, in die die Kanten (20''') der Abdeckkappe (20) mit fluchtenden Kappenaußenflächen (34) eingepaßt sind.

## Claims

1. Door or window hinge plate (10), comprising a flat hinge strap (12) which is located on the wing (11) ofthe door or window and which comprises edges (13) which project in parallel with one another and which each support on their end (14) a bearing bolt (15), comprising a clamping plate (17) which lies on the hinge strap (12) and which fixedly clamps the hinge strap (12) on the wing (11) by activating the fastening means (18) which engage in the wing (11), comprising setting means (19) which displace in a relative manner the non-fixedly clamped hinge strap (12) between its edges (13), and comprising a protective cap (2) which engages over the hinge strap (12) and its clamping plate (17) and the bearing bolt (15), **characterised in that** the bearing bolt (15) is held from behind by a wall section (16) of the hinge strap (12) and the hinge strap (12) comprises in its wall section (16) a cavity (21) which corresponds to the circumference of the bearing bolt (15), the bearing bolt (15) being disposed in said cavity either directly or via a bearing sleeve (22).

2. Door or window hinge plate in accordance with claim 1, **characterised in that** the cavity (21) is partly cylindrical in shape and engages over the bearing bolt (15) beyond the middle thereof.

3. Door or window hinge plate in accordance with claim 1 or 2, **characterised in that** the cavity (21) ofthe hinge strap (12) extends continuously from the contact surface (12') for the clamping plate (17).

4. Door or window hinge plate in accordance with any one or several of claims 1 to 3, **characterised in that** the protective cap (20) comprises on the bearing bolt side a bend (25) which is supported on the bearing bolt (15) and engages with an edge (25') which overlaps into a cut-out (26) of a bearing block (28) which can bear against the fixed door or window frame (27).

5. Door or window hinge plate in accordance with any one or several of claims 1 to 4, **characterised in that** the protective cap (20) comprises on the bearing bolt side a bend (29) to which is attached a holding tab (30) which engages behind the hinge strap (12) in the region of its cavity (21).

6. Door or window hinge plate (10) comprising a flat hinge strap (12) which is disposed on the wing (11) of the door or window and which comprises edges (13) which protrude in parallel with one another and provided between the said edges is a clamping plate (17) which lies on the hinge strap (12) and fixedly clamps the hinge strap (12) to the wing (11) by activating fastening means (18) which engage in the wing (11), comprising setting means (19) which displace in a relative manner the non-fixedly clamped hinge strap (12) between its edges (13), comprising a bearing bolt (15) which engages in a bearing lug (54) which is part of the hinge strap (12) and the edges (13) and comprising a protective cap (20) which engages over the hinge strap (12) and its clamping plate (17), **characterised in that** the protective cap (20) encompasses the bearing lug (54) between frame-side edge portions (23) with a holding tab (30) which engages between the bearing lug (54) and a bearing block (28), which can bear against the fixed door or window frame (27), and encompasses the bearing lug (24).

7. Door or window hinge plate in accordance with any one or several of claims 1 to 6, **characterised in that** the bearing lug (54) is thicker on the holding tab side.

8. Door or window hinge plate in accordance with any one or several of claims 1 to 7, **characterised in that** the bearing lug (54) comprises on the holding tab side a contact surface (57) which supports the protective cap (20).

9. Door or window hinge plate in accordance with any one or several of claims 1 to 8, **characterised in that** the hinge strap (12) comprises only a fraction of its thickness in the region of its cavity (21) or of a connection site (55) with the bearing lug.

10. Door or window hinge plate in accordance with one or several of claims 1 to 9, **characterised in that** the frame-side edge portions (23) of the hinge strap (12) are thicker in the region ofthe cavity (21) or ofthe bearing lug transverse to the bearing bolt (15) in comparison to the edge portions (24) provided on the other side of the bearing bolt (15).

11. Door or window hinge plate in accordance with one or several of claims 1 to 10, **characterised in that** the protective cap (20) is formed in a U-shape at its end (20') remote from the bearing bolt and engages behind the hinge strap (12) by means of a limb (31) and that a latching projection or latching rib (32) which hooks into the hinge strap (12) is provided on the limb (31) which engages behind the said hinge strap.

12. Door or window hinge plate in accordance with any one or several of claims 1 to 11, **characterised in that** the edge portions (23) which lie in the region of the cavity (21) of the hinge strap (12) or ofthe bearing lug (54) protrude over the adjacent bead edges.

13. Door or window hinge plate in accordance with any one or several of claims 1 to 12, **characterised in that** the edges (13) ofthe hinge strap (12) comprise recesses (33) into which fit the edges (20"') of the protective cap (20) with flush cap outer surfaces (34).

## Revendications

1. Penture de porte ou de fenêtre (10) comprenant une branche de penture plate (12) disposée sur le battant de porte ou de fenêtre (11) et pourvue de bords saillants parallèles (13) qui reçoivent à une extrémité (14) un tourillon (15), une plaque de serrage (17) qui est posée sur ladite branche (12) et qui est apte à bloquer celle-ci sur le battant (11) grâce à l'actionnement de moyens de fixation (18) qui viennent en prise dans le battant (11), des moyens de réglage (19) qui soumettent à un mouvement relatif la branche (12) non bloquée, entre ses bords (13), et un capot (20) qui couvre la branche (12), sa plaque de serrage (17) et le tourillon (15), **caractérisée en ce qu'**une section de paroi (16) de la branche de penture (12) vient en prise derrière le tourillon (15) et ladite branche (12) présente dans sa section de paroi (16) un creux (21) qui est adapté à la circonférence du tourillon (15) et dans lequel le tourillon (15) est disposé directement ou à l'aide d'un manchon de montage (22).

2. Penture de porte ou de fenêtre selon la revendication 1, **caractérisée en ce que** le creux (21) est partiellement cylindrique et couvre le tourillon (15) au-delà du milieu de celui-ci.

3. Penture de porte ou de fenêtre selon la revendication 1 ou 2, **caractérisée en ce que** le creux (21) de la branche de penture (12) s'étend de manière continue à partir de la surface d'appui (12') prévue pour la plaque de serrage (17).

4. Penture de porte ou de fenêtre selon l'une au moins des revendications 1 à 3, **caractérisée en ce que** le capot (20) présente, côté tourillon, une partie coudée (25) qui est en appui sur le tourillon (15) et qui pénètre avec un bord (25') dans un creux (26) d'un palier (28) apte à être fixé au châssis dormant de porte ou de fenêtre (27).

5. Penture de porte ou de fenêtre selon l'une au moins des revendications 1 à 4, **caractérisée en ce que** le capot (20) présente, côté tourillon, une partie coudée (29) à laquelle est fixée une patte de fixation (30) qui vient en prise derrière la branche de penture (12) dans la zone du creux (21) de celle-ci.

6. Penture de porte ou de fenêtre (10) comprenant une branche de penture plate (12) disposée sur le battant de porte ou de fenêtre (11) et pourvue de bords saillants parallèles (13) entre lesquels est prévue une plaque de serrage (17) posée sur ladite branche (12) et apte à bloquer celle-ci sur le battant (11) grâce à l'actionnement de moyens de fixation (18) qui viennent en prise dans le battant (11), des moyens de réglage (19) qui soumettent à un mouvement relatif la branche (12) non bloquée, entre ses bords (13), un tourillon (15) qui pénètre dans un oeillet de montage (54) solidaire de la branche (12) et des bords (13), et un capot (20) qui couvre la branche (12) et la plaque de serrage (17) de celle-ci, **caractérisée en ce que** le capot (20) entoure l'oeillet de montage (54), entre des sections de bord (23) situées côté châssis, avec une patte de fixation (30) qui vient en prise entre l'oeillet de montage (54) et un palier (28) apte à être fixé au châssis donnant de porte ou de fenêtre (27), et qui enserre l'oeillet de montage (54).

7. Penture de porte ou de fenêtre selon l'une au moins des revendications 1 à 6, **caractérisée en ce que** l'oeillet de montage (54) présente un épaississement, côté patte de fixation.

8. Penture de porte ou de fenêtre selon l'une au moins des revendications 1 à 7, **caractérisée en ce que** l'oeillet de montage (54) présente, côté patte de fixation, une surface d'application (57) qui supporte le capot (20).

9. Penture de porte ou de fenêtre selon l'une au moins des revendications 1 à 8, **caractérisée en ce que** la branche de penture (12), dans la zone de son creux (21) ou d'un point de liaison (55) avec l'oeillet de montage, ne présente qu'une fraction de son épaisseur.

10. Penture de porte ou de fenêtre selon l'une au moins des revendications 1 à 9, **caractérisée en ce que** dans la zone du creux (21) ou de l'oeillet de montage, les sections de bord (23) de la branche de penture (12) qui sont situées côté châssis sont épaissies transversalement au tourillon (15) par rapport aux sections de bord (24) prévues de l'autre côté du tourillon (15).

11. Penture de porte ou de fenêtre selon Tune au moins des revendications 1 à 10, **caractérisée en ce que** le capot (20), à son extrémité (20') opposée au tourillon, a la forme d'un U et vient en prise derrière la branche de penture (12) grâce à une branche (31), et **en ce qu'**une saillie ou une nervure d'encliquetage (32) qui s'enclenche dans la branche de penture (12) est prévue sur ladite branche (31).

12. Penture de porte ou de fenêtre selon l'une au moins des revendications 1 à 11, **caractérisée en ce que** les sections de bord (23) situées dans la zone du creux (21) de la branche de penture (12) ou de l'oeillet de montage (54) dépassent des arêtes de bords voisines.

13. Penture de porte ou de fenêtre selon l'une au moins des revendications 1 à 12, **caractérisée en ce que** les bords (13) de la branche de penture (12) présentent des parties étagées (33) dans lesquelles les arêtes (20"') du capot (20) s'emboîtent, avec des surfaces extérieures de capot (34) alignées.
